# FASCICULE DE BREVET EUROPEEN

(11) **EP 1 392 583 B1**
(45) Date de publication et mention de la délivrance du brevet: **07.11.2007**
(21) Numéro de dépôt: 02743333.3
(22) Date de dépôt: 30.05.2002
(51) Int. Cl.: B65D 83/14, B05B 11/00

(54) **POMPE DOSEUSE**
DOSIERPUMPE
DOSAGE PUMP

(30) Priorité: 01.06.2001 FR 0107222
(43) Date de publication de la demande: 03.03.2004
(73) Titulaire: Crosnier, Daniel, F-76550 Offranville (FR); Dulery, Jean-Marie, F-94210 La Varenne St Hilaire (FR)
(72) Inventeur: Crosnier, Daniel, F-76550 Offranville (FR); Dulery, Jean-Marie, F-94210 La Varenne St Hilaire (FR)
(74) Mandataire: Cabinet HERRBURGER
(86) Numéro de dépôt international: PCT/FR2002/001814
(87) Numéro de publication internationale: WO 2002/096776

(56) Documents cités:
- EP-A- 0 737 519
- FR-A- 1 441 127
- US-A- 3 331 559
- US-A- 5 704 519

## Description

La présente invention a pour objet une pompe doseuse destinée à être montée notamment par vissage, encliquetage, soudage, etc.... sur des récipients divers rigides ou souples tels que flacons, tubes ou pots, en particulier des récipients contenant des produits cosmétiques ou pharmaceutiques ou encore des produits alimentaires de différentes viscosités, pouvant aller de produits liquides à des produits ayant la consistance de crème.

Il existe sur le marché depuis déjà de nombreuses années, différents types de pompes doseuses qui mettent toutes en oeuvre un certain nombre de pièces telles que ressorts, billes, clapets, bouchons et autres. Le principal inconvénient de telles pompes est qu'elles sont constituées de nombreuses pièces, ce qui fait que les coûts de fabrication et d'assemblage sont élevés.

Pour remédier à ces inconvénients, on a déjà proposé des pompes doseuses, comprenant un corps de pompe adaptable sur le récipient et communiquant avec la partie interne de celui-ci ainsi que des moyens de commande coopérant avec le corps de pompe pour définir une chambre dose et actionnables de l'extérieur de façon à pouvoir être déplacés entre une position de distribution et une position de repos pour permettre l'expulsion d'une dose de produit de la chambre dose vers l'extérieur par une ouverture d'expulsion, puis le transfert d'une nouvelle dose de produit du récipient vers la chambre dose et ainsi de suite.

Conformément à cet art antérieur, les moyens de commande sont rappelés élastiquement de la position de distribution vers la position de repos en l'absence de toute contrainte extérieure s'exerçant sur eux, ce en créant une dépression permettant l'aspiration d'une dose de produit vers la chambre dose.

Malgré leurs qualités propres indéniables, de telles pompes doseuses présentent l'inconvénient d'être souvent relativement onéreuses.

La présente invention a pour objet de remédier à ces inconvénients en proposant une pompe doseuse simple, efficace et fiable et parallèlement d'un coût remarquablement peu élevé.

A cet effet, l'invention concerne une pompe doseuse du type susmentionné ayant les caractéristiques selon la deuxième partie de la revendication 1.

Selon une autre caractéristique de l'invention, les organes d'actionnement sont munis sur leur face externe d'un épaulement formant butée susceptible de coopérer avec un épaulement formant butée correspondant prévu sur la face interne du poussoir ou d'un élément solidaire de celui-ci pour solidariser ces éléments en translation le long du corps de pompe.

Selon l'invention, les organes de commande sont conçus de sorte qu'à partir de la position de repos dans laquelle la chambre dose qui contient une dose de produit est en communication avec la partie interne du récipient mais est isolée de l'ouverture d'expulsion, le déplacement des moyens de commande vers la position de distribution s'effectue en deux étapes, à savoir, d'une part une première étape pendant laquelle le poussoir glisse dans le corps de pompe indépendamment des organes d'actionnement de façon à isoler la chambre dose de la partie interne du récipient tandis que cette chambre vient en communication avec l'ouverture d'expulsion, et d'autre part une seconde étape pendant laquelle le poussoir et les organes d'actionnement glissent solidairement dans le corps de pompe et le piston comprime le produit se trouvant dans la chambre dose de façon à permettre son expulsion vers l'extérieur par l'ouverture d'expulsion.

Inversement, à partir de la position de distribution dans laquelle la chambre dose qui est vide de produit est en communication avec l'ouverture d'expulsion mais est isolée de la partie interne du récipient, le ressort de rappel rappelle automatiquement les moyens de commande vers la position de repos, ce en deux étapes, à savoir d'une part une première étape pendant laquelle le poussoir glisse dans le corps de pompe indépendamment des organes d'actionnement de façon à mettre la chambre dose en communication avec la partie interne du récipient et à isoler la chambre dose de l'ouverture d'expulsion, et d'autre part une seconde étape pendant laquelle le poussoir et les organes d'actionnement glissent solidairement dans le corps de pompe en créant une dépression permettant l'aspiration d'une dose de produit vers la chambre dose, ce suite à la mise en prise des deux épaulements formant butée.

Selon une autre caractéristique de l'invention, le piston comporte une ouverture de liaison percée dans le corps de celui-ci et susceptible d'être mise en communication avec la chambre dose et avec l'ouverture d'expulsion.

Lorsque la pompe doseuse est destinée à la distribution de produits liquides tels que parfums ou eaux de toilette, l'ouverture de liaison peut avantageusement être reliée à un système tourbillonnaire prévu à la partie interne du corps du piston et susceptible de coopérer avec l'ouverture d'expulsion de façon à permettre la vaporisation et la pulvérisation de ce produit liquide vers l'extérieur.

Bien entendu, dans le cas où la pompe doseuse est destinée à la distribution de produits plus visqueux tels que lotions ou crèmes, le corps du piston n'est pas équipé d'un tel système tourbillonnaire.

Selon une première variante de l'invention, les organes d'actionnement sont constitués par le piston lui-même.

Cette première variante s'applique en particulier à la fabrication d'échantillons publicitaires ou de mini-pompes doseuses dites « mini-pompes spray » en particulier pour sacs à main destinées à permettre la vaporisation de parfum, eau de toilette, etc....

Conformément à cette première variante, le poussoir est muni à sa partie interne d'un embout médian essentiellement cylindrique entouré d'un logement annulaire recevant l'extrémité supérieure du corps du piston.

Cet embout médian est équipé d'une part à sa périphérie d'un cordon d'étanchéité circulaire venant en appui contre la face interne du corps du piston pour isoler la chambre dose de l'ouverture de liaison et d'autre part à son extrémité inférieure d'un téton formant siège pour un joint d'étanchéité annulaire prévu à l'extrémité supérieure d'une tige médiane creuse fixée coaxialement sur la face interne du corps du piston de façon à isoler la chambre dose de la partie interne du récipient.

Selon une autre caractéristique de cette première variante, la chambre dose est délimitée à sa partie supérieure par la face interne du corps du piston et par la face externe de la tige médiane de celui-ci et est susceptible d'être mise en communication avec l'ouverture de liaison et l'ouverture d'expulsion ou avec la partie interne du récipient par une ouverture de distribution percée sur la face supérieure de celle-ci et reliée à une rainure de distribution longitudinale ménagée sur la paroi interne du corps du piston.

Selon une autre caractéristique de cette première variante l'ouverture d'expulsion est obturée par le corps du piston en position de repos.

Il s'agit là d'une caractéristique avantageuse vu qu'elle permet de protéger le produit qui se trouve « en attente » entre la chambre dose et l'ouverture d'expulsion, ce qui est relativement important pour retarder l'oxydation de certains produits fragiles (parfums, lotions, ...).

Selon une seconde variante de l'invention, le piston est solidaire du poussoir et les organes d'actionnement sont constitués par un gicleur comportant un corps tubulaire fermé à son extrémité supérieure et ouvert à son extrémité inférieure de façon à pouvoir être mis en communication avec la partie interne du récipient.

Le corps du gicleur est susceptible de glisser le long de la face interne du corps du piston.

Cette seconde variante de l'invention peut s'adapter à la fabrication de mini-pompes dites « mini-pompes spray » pour sacs à main, échantillons, ..., mais également à la fabrication de pompes permettant la distribution de doses plus importantes de liquides ou de produits plus visqueux tels que lotions ou crèmes.

Selon cette seconde variante, le piston est équipé sur sa face interne d'un joint d'étanchéité annulaire venant en appui contre la périphérie externe du corps du gicleur pour isoler la chambre dose de l'ouverture de liaison ou de la partie interne du récipient.

Selon une autre caractéristique de cette seconde variante, la chambre dose est délimitée à sa partie supérieure par la face interne du corps du piston et par la face externe du corps du gicleur et est susceptible d'être mise en communication d'une part avec la partie interne du récipient par une ouverture de passage traversante percée au travers du corps du gicleur, et d'autre part avec l'ouverture de liaison et l'ouverture d'expulsion par une rainure de distribution longitudinale ménagée sur la face externe du corps du gicleur au même niveau que l'ouverture de passage.

Les caractéristiques de la pompe doseuse qui fait l'objet de l'invention seront décrites plus en détail en se référant aux dessins annexés dans lesquels :
- la figure 1 est une vue en coupe d'une pompe doseuse correspondant à la première variante de l'invention représentée en position de repos,
- la figure la est une vue en coupe partielle de la figure 1 selon un plan schématisé par l'axe I-I,
- la figure 2 est une vue de détail correspondant à la figure 1 mais représentant la pompe en position de distribution,
- la figure 3 est une vue de face du piston de cette pompe représentant le système tourbillonnaire,
- la figure 4 est une vue en coupe d'une pompe doseuse correspondant à la seconde variante de l'invention représentée en position de repos,
- la figure 5 est une vue en coupe correspondant à la figure 4 mais représentant cette même pompe dans une position intermédiaire entre la position le repos et la position de distribution.

Selon la figure 1, la pompe doseuse est essentiellement constituée par un corps de pompe 1 de forme tubulaire adaptable sur un récipient non représenté ainsi que par un poussoir 2 susceptible de coulisser le long de la paroi interne de ce corps de pompe 1 entre une position de repos représentée sur la figure 1 et une position de distribution représentée sur la figure 2.

Le corps de pompe 1 est équipé d'un tube plongeur 3 permettant l'aspiration du produit contenu dans le récipient et son expulsion vers l'extérieur par une ouverture d'expulsion 4 prévue sur la face latérale du poussoir 2, d'un façon qui sera décrite plus en détail dans la suite de cet exposé.

Selon les figures 1 et 2, un ressort de rappel 5 est logé entre le corps de pompe 1 et le poussoir 2.

A partir de la position de repos représentée sur la figure 1, l'utilisateur peut déplacer le poussoir 2 dans la position de distribution représentée sur la figure 2 en exerçant une pression F sur la face supérieure de celui-ci.

A partir de cette position de distribution, le ressort 5 rappelle automatiquement le poussoir 2 dans la position de repos représentée sur la figure 1.

Par ailleurs, le poussoir est équipé à sa partie interne d'un embout médian 6 essentiellement cylindrique qui est entouré d'un logement annulaire 7 dans lequel est insérée l'extrémité supérieure d'un piston 8.

Selon les figures 1 et 2, le piston 8 est constitué d'un corps tubulaire 9 introduit dans le logement annulaire 7 du poussoir 2 par son extrémité supérieure.

Selon les figures 1 et 1a, la paroi externe 33 du logement annulaire 7 du poussoir 2 est munie d'une nervure 34 formant clavette coopérant avec une nervure correspondante 35 du corps tubulaire 9 du piston 8 de façon à solidariser ces deux éléments en rotation.

Le corps 9 du piston 8 comporte en outre à sa partie interne une tige creuse 10 fixée coaxialement à celui-ci par une paroi annulaire 11.

La tige creuse 10 est équipée d'un joint d'étanchéité annulaire 12 à son extrémité supérieure.

Le corps 9 du piston 8 est quant à lui équipé d'une ouverture de liaison 13 susceptible de communiquer avec l'ouverture d'expulsion 4 du poussoir 2 d'une façon qui sera décrite plus en détail dans la suite de cet exposé.

La nervure 34 et la rainure 35 permettent de garantir que ces deux ouvertures 4, 13 soient constamment correctement orientées l'une par rapport à l'autre.

Selon la figure 1, le tube plongeur 3 du corps de pompe 1 se prolonge à la partie interne de ce dernier par un manchon tubulaire 14 recevant l'extrémité inférieure de la tige creuse 10 du piston 8.

Selon les figures 1 et 2 la tige creuse 10 est équipée sur sa périphérie externe d'un bourrelet 27 susceptible de frotter contre la paroi interne du manchon tubulaire 14 du corps de pompe 1 de façon à entraîner un freinage par friction du glissement du piston 8 dans le corps de pompe 1.

Le manchon tubulaire 14 est par ailleurs entouré par une collerette 15 sur la face interne de laquelle vient en appui un joint d'étanchéité annulaire 16 prévu à l'extrémité inférieure du corps 9 de la pompe 8.

Le manchon tubulaire 14 et la collerette 15 du corps de pompe 1 ainsi que la tige creuse 10 et la partie inférieure du corps 9 du piston 8 délimitent ainsi une chambre dose 17 qui est fermée à sa partie supérieure par la paroi annulaire 11 et est maintenue étanche vis-à-vis de la périphérie externe du piston 8 par le joint d'étanchéité annulaire 16.

Selon les figures 1 et 2 le ressort de rappel 5 est monté sur le corps de pompe 1 à l'extérieur de la collerette 15 et est donc sans contact avec la chambre dose 17.

Le corps 9 du piston 8 est par ailleurs équipé à son extrémité supérieure d'un joint d'étanchéité annulaire 18 s'appliquant constamment contre la périphérie de l'embout 6 de façon à garantir l'étanchéité entre cet embout et le piston 8 à ce niveau.

Selon les figures 1 et 2, l'embout médian 6 du poussoir 2 est en outre équipé sur sa périphérie d'un cordon d'étanchéité circulaire 19 qui vient en appui contre la face interne du corps 9 du piston 8 de façon à permettre d'isoler la chambre dose 17 de l'ouverture de liaison 13 d'une façon qui sera décrite plus en détail dans la suite de cet exposé.

L'embout médian 6 du poussoir 2 est par ailleurs équipé à son extrémité inférieure d'un téton 20 formant siège pour le joint d'étanchéité annulaire 12 équipant la tige creuse 10 du piston 8 de façon à permettre d'isoler la chambre dose 17 de la partie interne du récipient, ce d'une manière qui sera là encore décrite plus en détail dans la suite de cet exposé.

Selon la figure 1, la paroi annulaire 11 du piston 8 qui ferme la chambre dose 17 à sa partie supérieure est percée d'une ouverture de distribution 21 débouchant dans une rainure de distribution longitudinale 22 ménagée sur la paroi interne du corps 9 du piston 8.

Par ailleurs, et selon les figures 1, 2 et 3 l'ouverture de liaison 13 est reliée à un système tourbillonnaire 23 par un canal circulaire 24 d'où partent des branches rectilignes 25 convergeant vers un canal central 26 pouvant être mis en communication avec l'ouverture d'expulsion 4 comme représenté sur la figure 2, alors que dans la position de repos représentée sur la figure 1, l'ouverture d'expulsion 4 est obturée par le corps 9 du piston 8.

Le mode de fonctionnement de cette pompe doseuse va maintenant être décrit en référence aux figures 1 et 2.

Dans la position de repos représentée sur la figure 1, l'extrémité supérieure du piston 8 est située à une distance X de la face supérieure du poussoir 2 et la chambre dose 17 est remplie d'une dose du produit à distribuer.

L'axe du canal médian 26 du système tourbillonnaire 23 est lui aussi situé à une distance X de l'ouverture d'expulsion 4.

Dans cette position, le cordon d'étanchéité circulaire 19 de l'embout médian 6 du poussoir 2 est en appui contre la face interne du corps 9 du piston 8 et la chambre dose 17 est isolée de l'ouverture de liaison 13 et de l'ouverture d'expulsion 4.

En revanche, le joint d'étanchéité annulaire 12 de la tige creuse 10 du piston 8 n'est pas en appui contre son siège 20 et la chambre dose 17 est en liaison avec la partie interne du récipient.

Si à partir de cette position de repos représentée sur la figure 1, l'utilisateur comprime la face supérieure du poussoir 2 selon la flèche F, ce poussoir se déplace vers le bas de la figure dans le corps de pompe 1 alors que le piston 8 demeure immobile, ce jusqu'à ce que la face supérieure du poussoir 2 vienne en contact avec l'extrémité supérieure du corps 9 du piston 8, c'est-à-dire jusqu'à ce que la distance X entre ces deux éléments devienne nulle.

Au cours de ce déplacement, le téton 20 vient en appui contre le joint d'étanchéité annulaire 12 de la tige creuse 10 pour isoler la chambre dose 17 de la partie interne du récipient et, simultanément le cordon d'étanchéité circulaire 19 de l'embout 6 vient se placer en regard de la rainure de distribution 22 du corps 9 du piston 8 pour mettre la chambre dose 17 en communication avec l'ouverture de liaison 13, et l'ouverture d'expulsion 4 vient se situer au droit du canal médian 26 du système tourbillonnaire 23.

La chambre dose 17 se trouve ainsi en communication avec l'extérieur.

Selon la figure 2, lorsque à partir de cette mise en contact de l'extrémité supérieure du corps 9 du piston 8 et de la face supérieure du poussoir 2 l'utilisateur continue de comprimer ce poussoir selon la flèche F, le piston 8 est entraîné en translation avec lui et comprime la dose de produit présente dans la chambre dose 17.

Sous l'action de cette compression, le produit renfermé dans la chambre dose 17 est expulsé vers l'extérieur par le chemin représenté en pointillés et schématisé par les flèches a en passant par l'ouverture de distribution 21 puis par la rainure de distribution 22 et le long de l'embout médian 6 du poussoir 2 pour parvenir dans l'ouverture de liaison 13 puis dans le système tourbillonnaire 23 et enfin dans l'ouverture d'expulsion 4 en passant par le canal médian 26.

Cette expulsion se poursuit jusqu'à l'évacuation complète de la chambre dose 17 dans la position de distribution représentée sur la figure 2.

Cette position est matérialisée par la mise en butée de l'extrémité inférieure 28 du poussoir 2 contre une surface antagonisme 29 du corps de pompe 1.

Lorsque, à partir de cette position de distribution, l'utilisateur cesse de comprimer le poussoir 2 selon la flèche F, le ressort 5 le rappelle automatiquement vers le haut de la figure selon la flèche G.

Pendant une première phase de ce mouvement, compte tenu de la présence du bourrelet de freinage par friction 27, le piston 8 reste immobile, de sorte que le téton 20 du poussoir 2 se dégage du joint d'étanchéité annulaire 12 de la tige creuse 10 pour mettre la chambre dose 17 en communication avec la partie interne du récipient.

Simultanément le cordon d'étanchéité circulaire 19 de l'embout 6 se dégage de la rainure de distribution 22 et vient à nouveau en appui contre la face interne du corps 9 du piston 8 pour isoler la chambre dose 17 de l'ouverture de liaison 13.

Le piston 8 demeure ainsi immobile jusqu'à ce qu'un épaulement formant butée 30 prévu sur la face interne du poussoir 2 vienne en appui contre un épaulement formant butée antagoniste 31 prévu sur la face externe du corps 9 du piston 8.

Lors de la mise en butée de ces deux épaulements, l'extrémité supérieure du corps 9 du piston 8 se trouve à nouveau à une distance X de la face supérieure du poussoir 2.

A partir de cette mise en butée, le poussoir 2 entraîne le piston 8 solidairement en translation le long du corps de pompe 1.

Au cours de ce mouvement, le déplacement du piston 8 par rapport au corps de pompe 1 crée une dépression provoquant l'aspiration du produit renfermé dans le récipient vers la chambre dose 17 selon un schéma représenté en pointillés et schématisé par les flèches b sur la figure 1.

Le produit aspiré passe ainsi dans le tube plongeur 3 puis à la partie interne du manchon tubulaire 14 du corps de pompe puis à la partie interne de la tige creuse 10 et entre le joint d'étanchéité annulaire 12 et le téton 20 de l'embout 6 du poussoir 2 avant de parvenir enfin dans la chambre dose 17.

Celle-ci se remplit ainsi de produit jusqu'à ce que des surfaces antagonistes 33 et 32 du corps de pompe 1 et du poussoir 2 viennent en appui l'une contre l'autre pour se retrouver finalement dans la position de repos représentée sur la figure 1.

Selon les figures 4 et 5, la pompe doseuse est également essentiellement constituée par un corps de pompe 101 de forme tubulaire adaptable sur un récipient ainsi que par un poussoir 102 susceptible de coulisser le long de la paroi interne de ce corps de pompe 101 entre une position de repos représentée sur la figure 4 et une position de distribution non représentée.

Selon la figure 5, le poussoir 102 est représenté dans une position intermédiaire entre la position de repos et la position de distribution.

Le corps de pompe 101 est équipé d'un tube plongeur 103 permettant l'aspiration du produit contenu dans le récipient et son expulsion vers l'extérieur par une ouverture d'expulsion 104 prévue sur la face latérale du poussoir 102 d'une façon qui sera décrite plus en détail dans la suite de cet exposé.

Dans l'exemple de configuration représenté sur les figures 4 et 5, le corps de pompe 101 est en outre équipé d'une prise d'air extérieur 140 qui peut éventuellement être supprimée dans certaines configurations.

Un ressort de rappel 105 est logé entre le corps de pompe 101 et le poussoir 102.

Ce ressort 105 rappelle automatiquement le poussoir 102 dans la position de repos représentée sur la figure 4 en l'absence de toute contrainte extérieure s'exerçant sur lui.

A partir de cette position de repos, l'utilisateur peut déplacer le poussoir 102 vers le bas de la figure en direction de la position de distribution en exerçant une pression F sur la face supérieure de celui-ci.

Par ailleurs, et selon les figures 4 et 5, le poussoir 102 est muni à sa partie interne d'un logement médian 106 dans lequel est fixée l'extrémité supérieure d'un piston 108 constitué par un corps tubulaire.

Ce piston 108 est ainsi solidaire du poussoir 102 au cours de son déplacement entre la position de distribution et la position de repos.

Selon les figures 4 et 5, le piston 108 est équipé, à son extrémité inférieure d'un joint d'étanchéité annulaire 109 qui s'appuie constamment contre la face interne du corps de pompe 101.

Le piston 108 est en outre équipé, à sa partie supérieure d'une ouverture de liaison 113 communiquant constamment avec l'ouverture d'expulsion 104 du poussoir 102 par l'intermédiaire d'un système tourbillonnaire 123 similaire au système tourbillonnaire 23 équipant la pompe doseuse représentée sur les figures 1 à 3.

Selon les figures 4 et 5, la pompe doseuse comporte également un gicleur 107 constitué par un corps tubulaire essentiellement cylindrique 110 fermé à son extrémité supérieure par une paroi frontale circulaire 111 et ouvert à son extrémité inférieure de façon à pouvoir être mis en communication avec la partie interne du récipient.

Selon la figure 5, le tube plongeur 103 se prolonge dans le corps de pompe 101 par un manchon tubulaire 114 recevant l'extrémité inférieure 115 du corps tubulaire 110 du gicleur 107 à sa partie interne.

Le corps tubulaire 110 du gicleur 107 est équipé à ce niveau d'un bourrelet externe 127 susceptible de frotter contre la paroi interne du manchon tubulaire 114 de façon à freiner le déplacement du gicleur 107 dans le corps de pompe 101.

Par ailleurs, et selon les figures 4 et 5, le piston 108 est muni sur sa périphérie interne d'un joint d'étanchéité annulaire 112 qui s'appuie contre le corps 110 du gicleur 107.

Comme représenté sur ces figures, le manchon tubulaire 114, la périphérie du corps de pompe 101, le piston 108 et le corps tubulaire 110 du gicleur 107 délimitent une chambre dose 117.

Cette chambre dose 117 est fermée hermétiquement par le joint d'étanchéité annulaire 109 du piston 108 et peut être isolée de la partie interne du récipient ou de l'ouverture de liaison 113 et de l'ouverture d'expulsion 104 d'une façon qui sera décrite plus en détail dans la suite de cet exposé.

Selon les figures 4 et 5, le ressort de rappel 105 est quant à lui monté à l'extérieur d'une collerette 116 du corps de pompe 101 entourant le manchon tubulaire 114 et est ainsi constamment isolé de la chambre dose 117.

Le corps 110 du gicleur 107 est par ailleurs équipé d'une part d'une ouverture de passage traversante 121 percée au travers de celui-ci, et d'autre part d'une rainure de distribution longitudinale 122 ménagée sur la face externe du corps de gicleur 110 au même niveau que l'ouverture de passage 121.

Comme il sera précisé dans la suite de cet exposé, l'ouverture de passage 121 permet de mettre la chambre dose 117 en communication avec la partie interne du récipient alors que la rainure de distribution 122 permet de mettre cette chambre 117 en communication avec l'ouverture de liaison 113 et l'ouverture d'expulsion 104.

Le mode de fonctionnement de cette pompe doseuse va maintenant être décrit en référence aux figures 4 et 5.

Dans la position de repos représentée sur la figure 4, la paroi frontale 111 du gicleur 107 est située à une distance X de la face supérieure du poussoir 102 et la chambre dose 117 est remplie d'une dose du produit à distribuer.

Dans cette position, le joint d'étanchéité annulaire 112 du piston 108 est en appui contre la périphérie externe du corps 110 du gicleur 107 au-dessus de la rainure de distribution 122 de sorte que la chambre dose 117 soit isolée de l'ouverture de liaison 113 et de l'ouverture d'expulsion 104.

En revanche, le joint annulaire 112 n'obture pas l'ouverture de passage 121 et la chambre dose 117 est par suite en communication avec la partie interne du récipient.

Si, à partir de cette position de repos représentée sur la figure 4, l'utilisateur comprime la face supérieure du poussoir 102 selon la flèche F, ce poussoir 102 ainsi que le piston 108 se déplacent vers le bas de la figure dans le corps de pompe 101 alors que le gicleur 107 demeure immobile, ce jusqu'à la position représentée sur la figure 5 dans laquelle la face supérieure du poussoir 102 vient en contact avec la paroi frontale circulaire 111 du gicleur 107, c'est-à-dire jusqu'à ce que la distance X entre ces deux éléments devienne nulle.

Au cours de ce déplacement, le joint d'étanchéité annulaire 112 vient obturer l'ouverture de passage 121 pour isoler la chambre dose 117 de la partie interne du récipient, et vient simultanément se placer en regard de la rainure de distribution 122. Par suite, la chambre dose est mise en communication avec l'ouverture de liaison 113 et l'ouverture d'expulsion 104.

Lorsque, à partir de cette mise en contact de la paroi frontale circulaire 111 du gicleur 107 et de la face supérieure du poussoir 102 l'utilisateur continue de comprimer le poussoir 102 selon la flèche F, le gicleur 107 est entraîné en translation avec le piston 108 et le poussoir 102 et la dose de produit présente dans la chambre dose 117 est progressivement comprimée.

Selon la figure 5, le produit renfermé dans la chambre dose 117 est ainsi expulsé vers l'extérieur par le chemin schématisé par les flèches c en passant par la rainure de distribution 122, puis autour de la paroi externe du corps 110 du gicleur 107 pour parvenir dans l'ouverture de liaison 113 puis dans le système tourbillonnaire 123 et enfin dans l'ouverture d'expulsion 104.

Cette expulsion se poursuit jusqu'à ce que le piston 108 vienne en butée contre le corps de pompe 101, c'est-à-dire jusqu'à l'évacuation complète de la chambre dose 117, en position de distribution.

Lorsque à partir de cette position l'utilisateur cesse de comprimer le poussoir 102 selon la flèche F le ressort 105 rappelle automatiquement ce poussoir 101 ainsi que le piston 108 vers le haut de la figure selon la flèche G.

Pendant une première phase de ce déplacement le gicleur 107 reste immobile compte tenu de la présence du bourrelet de friction 127 ; par suite le joint d'étanchéité annulaire 112 se dégage de l'ouverture de passage 121 pour mettre la chambre dose 117 en communication avec la partie interne du récipient.

Le joint d'étanchéité annulaire 121 vient simultanément en appui contre la périphérie externe du corps 110 du gicleur 107 en se dégageant de la rainure de distribution 122 et isole ainsi la chambre dose 117 de l'ouverture de liaison 113 et de l'ouverture d'expulsion 104.

Le gicleur 107 demeure ainsi immobile jusqu'à ce qu'un épaulement formant butée 130 prévu sur la face interne du piston 108 vienne en appui contre un épaulement formant butée antagonisme 131 prévu sur celui-ci.

Lors de la mise en butée de ces deux épaulements, la paroi frontale circulaire 111 du gicleur 107 se trouve à nouveau à une distance X de la face supérieure du poussoir 102, dans la position représentée sur la figure 4.

A partir de cette position, le poussoir 102 et le piston 108 entraînent le gicleur 107 solidairement en translation le long du corps de pompe 101.

Au cours de ce mouvement, le déplacement du piston 108 par rapport au corps de pompe 101 crée une dépression provoquant l'aspiration du produit renfermé dans le récipient vers la chambre dose 117 selon un chemin représenté en pointillés et schématisé par les flèches d sur la figure 4.

Le produit aspiré passe ainsi dans le tube plongeur 3 puis à la partie interne du corps 110 du gicleur 107 avant de pénétrer dans la chambre dose 117 par l'ouverture de passage 121.

## Revendications

1. Pompe doseuse destinée à être montée sur des récipients divers, en particulier des récipients contenant des produits cosmétiques ou pharmaceutiques liquides à crémeux comprenant un corps de pompe (1, 101) adaptable sur le récipient et communiquant avec la partie interne de celui-ci ainsi que des moyens de commande coopérant avec le corps de pompe (1, 101) pour définir une chambre dose (17, 117) et actionnables de l'extérieur de façon à pouvoir être déplacés entre une position de distribution et une position de repos pour permettre l'expulsion d'une dose de produit de la chambre dose (17, 117) vers l'extérieur par une ouverture d'expulsion (4, 104) puis le transfert d'une nouvelle dose de produit du récipient vers la chambre dose (17, 117)et ainsi de suite, les moyens de commande étant rappelés élastiquement de la position de distribution vers la position de repos en l'absence de toute contrainte extérieure s'exerçant sur eux, ce en créant une dépression permettant l'aspiration d'une dose de produit vers la chambre dose (17, 117),
pompe doseuse **caractérisée en ce que**
les moyens de commande sont constitués par :
- un poussoir (2, 102) équipé de l'ouverture d'expulsion (4, 104) et susceptible de glisser dans le corps de pompe (1, 101),
- un piston (8, 108) essentiellement constitué par un corps tubulaire monté à la partie interne du poussoir (2, 102) et coopérant avec le corps de pompe (1, 101) pour délimiter la chambre dose (17, 117),
- des organes d'actionnement (8, 107) montés à la partie interne du poussoir (2, 102) susceptibles de glisser le long du corps de pompe (1, 101) avec le poussoir (2, 102) et coopérant avec des moyens de guidage permettant la mise en communication de la chambre dose (17, 117) avec l'ouverture d'expulsion (4, 104) ou avec la partie interne du récipient, ces organes d'actionnement venant en prise avec le poussoir (2, 102) au cours du déplacement des organes de commande entre la position de repos et la position de distribution et vice versa,
- un ressort de rappel (5, 105) monté entre le corps de pompe (1, 101) et le poussoir (2, 102) à l'extérieur de la chambre dose (17, 117), et
- des moyens de freinage par friction (27, 127) du mouvement de glissement des organes d'actionnement le long du corps de pompe (1, 101).

2. Pompe doseuse selon la revendication 1,
**caractérisée en ce que**
les moyens de guidage comportent une ouverture de liaison percée (13, 113) dans le corps du piston (8, 108) et susceptible d'être mise en communication avec la chambre dose (17, 117) et avec l'ouverture d'expulsion (4, 104).

3. Pompe doseuse selon la revendication 2,
**caractérisée en ce que**
l'ouverture de liaison (13, 113) est reliée à un système tourbillonnaire (23, 123) prévu à la partie interne du corps du piston (8, 108) et susceptible de coopérer avec l'ouverture d'expulsion (4, 104) de façon à permettre la pulvérisation du produit vers l'extérieur.

4. Pompe doseuse selon l'une quelconques des revendications 1 à 3,
**caractérisée en ce que**
les organes d'actionnement sont munis sur leur face externe d'un épaulement formant butée (31, 131) susceptible de coopérer avec un épaulement formant butée correspondant (30, 130) prévu sur la face interne du poussoir (2) ou d'un élément (108) solidaire de celui-ci pour solidariser ces éléments en translation le long du corps de pompe (1, 101).

5. Pompe doseuse selon l'une quelconque des revendications 1 à 4,
**caractérisée en ce que**
les organes d'actionnement sont constitués par le piston.

6. Pompe doseuse selon la revendication 5,
**caractérisée en ce que**
le poussoir (2) est muni à sa partie interne d'un embout médian (6) essentiellement cylindrique entouré d'un logement annulaire (7) recevant l'extrémité supérieure du corps (9) du piston (8), cet embout médian (6) étant équipé d'une part à sa périphérie d'un cordon d'étanchéité circulaire (19) venant en appui contre la face interne du corps (9) du piston (8) pour isoler la chambre dose (17) de l'ouverture de liaison (13) et d'autre part à son extrémité inférieure d'un téton (20) formant siège pour un joint d'étanchéité annulaire (12) prévu à l'extrémité supérieure d'une tige médiane creuse (10) fixée coaxialement sur la face interne du corps (9) du piston (8), de façon à isoler la chambre dose (17) de la partie interne du récipient.

7. Pompe doseuse selon la revendication 6,
**caractérisée en ce que**
la chambre dose (17) est délimitée à sa partie supérieure par la face interne du corps (9) du piston (8) et par la face externe de la tige médiane (10) de celui-ci et est susceptible d'être mise en communication avec l'ouverture de liaison (13) et l'ouverture d'expulsion (4) ou avec la partie interne du récipient par une ouverture de distribution (21) percée sur la face supérieure de celle-ci et reliée à une rainure de distribution longitudinale (22) ménagée sur la paroi interne du corps du piston (1).

8. Pompe doseuse selon l'une quelconques des revendications 5 à 7,
**caractérisée en ce que**
l'ouverture d'expulsion (4) est obturée par le corps (9) du piston (8) en position de repos.

9. Pompe doseuse selon l'une quelconques des revendications 1 à 3,
**caractérisée en ce que**
le piston (108) est solidaire du poussoir (102) et les organes d'actionnement sont constitués par un gicleur (107) comportant un corps tubulaire (110) fermé à son extrémité supérieure et ouvert à son extrémité inférieure de façon à pouvoir être mis en communication avec la partie interne du récipient.

10. Pompe doseuse selon la revendication 9,
**caractérisé en ce que**
le piston (108) est équipé sur sa face interne d'un joint d'étanchéité annulaire (112) venant en appui contre la périphérie externe du corps (110) du gicleur (107) pour isoler la chambre dose (117) de l'ouverture de liaison (113) ou de la partie interne du récipient.

11. Pompe doseuse selon la revendication 10,
**caractérisée en ce que**
la chambre dose (117) est délimitée à sa partie supérieure par la face interne du corps du piston (108) et par la face externe du corps (110) du gicleur (107) et est susceptible d'être mise en communication d'une part avec la partie interne du récipient par une ouverture de passage traversante (121) percée au travers du corps (110) du gicleur (107) et d'autre part avec l'ouverture de liaison (113) et l'ouverture d'expulsion (104) par une rainure de distribution longitudinale (122) ménagée sur la face externe du corps (110) du gicleur (107) au même niveau que l'ouverture de passage (121).

## Claims

1. Metering pump which is intended to be mounted on various receptacles, in particular receptacles containing cream-like liquid cosmetic or pharmaceutical products comprising a pump body (1, 101) which can be fitted to the receptacle and which communicates with the inner portion thereof and control means which co-operate with the pump body (1, 101) in order to define a metering chamber (17, 117) and which can be activated from the outer side so as to be able to be moved between a distribution position and a rest position in order to allow a measure of the product to be discharged from the metering chamber (17, 117) outwards via a discharge opening (4, 104), then allow a new measure of product to be transferred from the receptacle to the metering chamber (17, 117) and so forth, the control means being resiliently returned from the distribution position to the rest position with no external stresses being applied thereto, creating a pressure reduction which allows a measure of product to be drawn towards the metering chamber (17, 117),
which metering pump is **characterised in that**
the control means are constituted by:
- a pushing member (2, 102) which is provided with the discharge opening (4, 104) and which is capable of sliding in the pump body (1, 101),
- a piston (8, 108) which is substantially constituted by a tubular body which is mounted on the inner portion of the pushing member (2, 102) and which co-operates with the pump body (1, 101) in order to delimit the metering chamber (17, 117),
- actuation elements (8, 107) which are mounted at the inner portion of the pushing member (2, 102) and which are capable of sliding along the pump body (1, 101) with the pushing member (2, 102) and which co-operate with guiding means which allow the metering chamber (17, 117) to be brought into communication with the discharge opening (4, 104) or with the inner portion of the receptacle, these actuation elements moving into engagement with the pushing member (2, 102) during the movement of the control elements between the rest position and the distribution position and vice-versa,
- a return spring (5, 105) which is mounted between the pump body (1, 101) and the pushing member (2, 102) outside the metering chamber (17, 117), and
- means (27, 127) for braking by means of friction the sliding movement of the actuation elements along the pump body (1, 101).

2. Metering pump according to claim 1,
**characterised in that**
the guiding means comprise a connection opening (13, 113) which extends through the piston body (8, 108) and which is capable of being brought into communication with the metering chamber (17, 117) and with the discharge opening (4, 104).

3. Metering pump according to claim 2,
**characterised in that**
the connection opening (13, 113) is connected to a vortex system (23, 123) which is provided at the inner portion of the body of the piston (8, 108) and which is capable of co-operating with the discharge opening (4, 104) in order to allow the product to be sprayed outwards.

4. Metering pump according to any one of claims 1 to 3,
**characterised in that**
the actuation elements are provided, on the outer face thereof, with a shoulder (31, 131) forming a stop which is capable of co-operating with a corresponding shoulder (30, 130) which forms a stop and which is provided on the inner face of the pushing member (2), or with an element (108) which is fixedly joined thereto in order to fixedly join these elements in translation along the pump body (1, 101).

5. Metering pump according to any one of claims 1 to 4,
**characterised in that**
the actuation elements are constituted by the piston.

6. Metering pump according to claim 5,
**characterised in that**
the pushing member (2) is provided, at the inner portion thereof, with a substantially cylindrical central end-piece (6) which is surrounded by an annular housing (7) which receives the upper end of the body (9) of the piston (8), this central end-piece (6) being provided, on the one hand, at the periphery thereof with a circular sealing strip (19) which moves into abutment against the inner face of the body (9) of the piston (8) in order to isolate the metering chamber (17) from the connection opening (13) and, on the other hand, at the lower end thereof, with a stud (20) which forms a seat for an annular sealing joint (12) which is provided at the upper end with a hollow central rod (10) which is fixed coaxially to the inner face of the body (9) of the piston (8) in order to isolate the metering chamber (17) from the inner portion of the receptacle.

7. Metering pump according to claim 6,
**characterised in that**
the metering chamber (17) is delimited at the upper portion thereof by the inner face of the body (9) of the piston (8) and by the outer face of the central rod (10) thereof and is capable of being brought into communication with the connection opening (13) and the discharge opening (4) or with the inner portion of the receptacle via a distribution opening (21) which extends through the upper face thereof and which is connected to a longitudinal distribution groove (22) which is provided on the inner wall of the body of the piston (1).

8. Metering pump according to any one of claims 5 to 7,
**characterised in that**
the discharge opening (4) is blocked by the body (9) of the piston (8) in the rest position.

9. Metering pump according to any one of claims 1 to 3,
**characterised in that**
the piston (108) is fixedly joined to the pushing member (102) and the actuation elements are constituted by a nozzle (107) which comprises a tubular body (110) which is closed at the upper end thereof and open at the lower end thereof in order to be able to be placed in communication with the inner portion of the receptacle.

10. Metering pump according to claim 9,
**characterised in that**
the piston (108) is provided, on the inner face thereof, with an annular sealing joint (112) which moves into abutment against the outer periphery of the body (110) of the nozzle (107) in order to isolate the metering chamber (117) from the connection opening (113) or the inner portion of the receptacle.

11. Metering pump according to claim 10,
**characterised in that**
the metering chamber (117) is delimited at the upper portion thereof by the inner face of the body of the piston (108) and by the outer face of the body (110) of the nozzle (107) and is capable of being brought into communication, on the one hand, with the inner portion of the receptacle via a passage through-opening (121) which extends through the body (110) of the nozzle (107) and, on the other hand, with the connection opening (113) and the discharge opening (104) via a longitudinal distribution groove (122) which is provided on the outer face of the body (110) of the nozzle (107) at the same level as the passage opening (121).

## Patentansprüche

1. Dosierpumpe, die dazu bestimmt ist, an verschiedenartigen Behältern angebracht zu werden, insbesondere an Behältern, die flüssige bis cremige kosmetische oder pharmazeutische Produkte enthalten, wobei die Dosierpumpe einen Pumpenkörper (1, 101) aufweist, der an dem Behälter angebracht und mit dessen inneren Teil in Verbindung gebracht werden kann, sowie Steuereinrichtungen aufweist, die mit dem Pumpenkörper (1, 101) zusammenwirken, um eine Dosierkammer (17, 117) zu definieren, und die von außerhalb aus betätigbar sind, derart, daß sie zwischen einer Spenderposition und einer Ruheposition verschoben werden können, um ein Ausstoßen einer Produktdosis aus der Dosierkammer (17, 117) durch eine Ausstoßöffnung (4, 104) nach außen, dann den Transport einer neuen Produktdosis von dem Behälter zu der Dosierkammer (17, 117) und so weiter zu erlauben, wobei die Steuereinrichtungen bei Abwesenheit jeglichen äußeren Zwangs, der auf sie ausgeübt wird, elastisch von der Spenderposition zurück in die Ruheposition gestellt werden, dies unter Erzeugung eines Unterdrucks, der das Ansaugen einer Produktdosis zu der Dosierkammer (17, 117) erlaubt,
wobei die Dosierpumpe **dadurch gekennzeichnet ist, daß** sich die Steuereinrichtungen zusammensetzen aus:
- einem Stößel (2, 102), der mit der Ausstoßöffnung (4, 104) versehen ist und in dem Pumpenkörper (1, 101) gleitbar ist,
- einem Kolben (8, 108), der im wesentlichen aus einem rohrförmigen Körper gebildet ist, der an dem inneren Teil des Stößels (2, 102) angebracht ist und mit dem Pumpenkörper (1, 101) zusammenwirkt, um die Dosierkammer (17, 117) zu definieren,
- an dem inneren Teil des Stößels (2, 102) angebrachten Betätigungselementen (8, 107), die gemeinsam mit dem Stößel (2, 102) entlang des Pumpenkörpers (1, 101) gleitbar sind und mit Führungseinrichtungen zusammenwirken, um die Dosierkammer (17, 117) mit der Ausstoßöffnung (4, 104) oder mit dem inneren Teil des Behälters in Verbindung zu bringen, wobei im Verlaufe der Verschiebung der Steuereinrichtungen zwischen der Ruheposition und der Spenderposition und vice versa diese Betätigungselemente in Eingriff mit dem Stößel (2, 102) kommen,
- einer Rückstellfeder (5, 105), die zwischen dem Pumpenkörper (1, 101) und dem Stößel (2, 102) außerhalb der Dosierkammer (17, 117) angebracht ist, und
- Reibungsbremseneinrichtungen (27, 127) zum Bremsen der Gleitbewegung der Betätigungselemente entlang des Pumpenkörpers (1, 101).

2. Dosierpumpe nach Anspruch 1, **dadurch gekennzeichnet, daß** die Führungseinrichtungen im Körper des Kolbens (8, 108) eine Verbindungsöffnung (13, 113) aufweisen, die mit der Dosierkammer (17, 117) und mit der Ausstoßöffnung (4, 104) in Verbindung gebracht werden kann.

3. Dosierpumpe nach Anspruch 2, **dadurch gekennzeichnet, daß** die Verbindungsöffnung (13, 113) mit einem Verwirbelungssystem (23, 123) verbunden ist, das in dem inneren Teil des Körpers des Kolbens (8, 108) vorgesehen ist und mit der Ausstoßöffnung (4, 104) zusammenwirken kann, um das Versprühen des Produkts nach außen zu erlauben.

4. Dosierpumpe nach einem der Ansprüche 1 bis 3, **dadurch gekennzeichnet, daß** die Betätigungselemente an ihrer Außenfläche mit einer einen Anschlag bildenden Schulter (31, 131) versehen sind, die mit einer entsprechenden einen Anschlag bildenden Schulter (30, 130) zusammenwirken kann, die an der Innenfläche des Stößels (2) oder eines mit ihm integralen Elements (108) vorgesehen ist, um diese Elemente bei Translation entlang des Pumpenkörpers (1, 101) miteinander zu verbinden.

5. Dosierpumpe nach einem der Ansprüche 1 bis 4, **dadurch gekennzeichnet, daß** die Betätigungselemente durch den Kolben gebildet werden.

6. Dosierpumpe nach Anspruch 5, **dadurch gekennzeichnet, daß** der Stößel (2) an seinem inneren Teil mit einem im wesentlichen zylindrischen zentralen Ansatzstück (6) versehen ist, das von einer ringförmigen Aufnahme (7) umgeben ist, die das obere Ende des Körpers (9) des Kolbens (8) aufnimmt, wobei dieses zentrale Ansatzstück (6) einerseits an seiner Peripherie mit einer an der Innenfläche des Körpers (9) des Kolbens (8) anliegenden, kreisförmigen Dichtungsschnur (19) versehen ist, um die Dosierkammer (17) von der Verbindungsöffnung (13) zu isolieren, und andererseits an seinem unteren Ende mit einem Ansatz (20) versehen ist, der einen Sitz für ein ringförmiges Dichtungsmaterial (12) bildet, das an dem oberen Ende eines koaxial an der Innenfläche des Körpers (9) des Kolbens (8) befestigten, zentralen hohlen Schafts (10) vorgesehen ist, um die Dosierkammer (17) von dem inneren Teil des Behälters zu isolieren.

7. Dosierpumpe nach Anspruch 6, **dadurch gekennzeichnet, daß** die Dosierkammer (17) an ihrem oberen Teil von der Innenfläche des Körpers (9) des Kolbens (8) und von der Außenfläche des zentralen Schafts (10) begrenzt wird und mit der Verbindungsöffnung (13) und der Ausstoßöffnung (4) oder mit dem inneren Teil des Behälters in Verbindung gebracht werden kann, mit letzterem über eine Spenderöffnung (21), die in seine obere Fläche gebohrt ist und mit einer sich längs erstreckenden Spenderrille (22) verbunden ist, die an der Innenwand des Körpers des Kolbens (1) ausgespart ist.

8. Dosierpumpe nach einem der Ansprüche 5 bis 7, **dadurch gekennzeichnet, daß** in der Ruheposition die Ausstoßöffnung (4) von dem Körper (9) des Kolbens (8) versperrt wird.

9. Dosierpumpe nach einem der Ansprüche 1 bis 3, **dadurch gekennzeichnet, daß** der Kolben (108) integral mit dem Stößel (102) ist, und daß die Betätigungselemente aus einer Düse (107) bestehen, die einen rohrförmigen Körper (110) aufweist, der an seinem oberen Ende geschlossen und an seinem unteren Ende offen ist, derart, um in Verbindung mit dem inneren Teil des Behälters gebracht werden zu können.

10. Dosierpumpe nach Anspruch 9, **dadurch gekennzeichnet, daß** der Kolben (108) an seiner Innenfläche mit einem ringförmigen Dichtungsmaterial (112) versehen ist, das an der äußeren Peripherie des Körpers (110) der Düse (107) anliegt, um die Dosierkammer (117) von der Verbindungsöffnung (113) oder von dem inneren Teil des Behälters zu isolieren.

11. Dosierpumpe nach Anspruch 10, **dadurch gekennzeichnet, daß** die Dosierkammer an ihrem oberen Teil von der Innenfläche des Körpers des Kolbens (108) und von der Außenfläche des Körpers (110) der Düse (107) begrenzt wird und einerseits über eine hindurchgehende Durchlaßöffnung (121), die durch den Körper (110) der Düse (107) gebohrt ist, mit dem inneren Teil des Behälters in Verbindung gebracht werden kann und andererseits über eine sich längs erstreckende Spenderrille (122), die an der Außenfläche des Körpers (110) der Düse (107) auf gleicher Höhe wie die Durchlaßöffnung (121) ausgespart ist, mit der Verbindungsöffnung (113) und der Ausstoßöffnung (104) in Verbindung gebracht werden kann.
